# FASCICULE DE BREVET EUROPEEN

(11) **EP 0 407 249 B1**
(45) Date de publication et mention de la délivrance du brevet: **08.09.1993**
(21) Numéro de dépôt: 90401704.3
(22) Date de dépôt: 18.06.1990
(51) Int. Cl.: H01R 13/115

(54) **Organe de contact électrique femelle**
Anschlussmutterklemme für elektrischen Kontakt
Female electric contact terminal

(30) Priorité: 03.07.1989 FR 8908887
(43) Date de publication de la demande: 09.01.1991
(73) Titulaire: LABINAL, 78190 Montigny-le-Bretonneux (FR)
(72) Inventeur: Ittah, Jean, F-92390 Villeneuve la Garenne (FR)
(74) Mandataire: Faber, Jean-Paul

(56) Documents cités:
- EP-A- 0 099 845
- FR-A- 2 627 020

## Description

La présente invention vise un organe de contact électrique femelle destiné à être placé dans un logement d'un boîtier isolant et à recevoir un organe mâle correspondant constitué soit par une simple languette, soit par un circuit imprimé.

L'invention vise un organe de contact électrique du type formé d'un corps réalisé en une matière bonne conductrice de l'électricité découpé et plié pour présenter une forme sensiblement en U avec à une extrémité des moyens pour sa fixation à un conducteur électrique et à son autre extrémité deux barrettes élastiques de contact destinées à enserrer entre elles un organe mâle de contact, lesdites barrettes élastiques étant protégées par des languettes extérieures.

Une telle disposition est notamment décrite dans le brevet français 2 621 180.

Dans la réalisation décrite dans ce brevet, les barrettes élastiques sont découpées dans les bords libres des languettes extérieures de sorte que lesdites barrettes élastiques sont pliées à l'intérieur des languettes, les bords pliés étant ensuite également repliés pour s'étendre l'un en regard de l'autre.

Une telle disposition présente l'inconvénient d'être relativement chère et de nécessiter un outillage complexe.

L'un des buts de la présente invention est de réaliser un organe de contact du type ci-dessus beaucoup moins onéreux à fabriquer.

Selon l'invention, l'organe de contact électrique femelle est du type formé d'un corps en une matière bonne conductrice de l'électricité et doué d'une certaine élasticité, ledit corps étant découpé et plié pour affecter la forme d'un U avec une âme et deux ailes, une extrémité dudit corps étant conformée pour présenter des moyens pour sa fixation à un conducteur électrique, tandis qu'à son autre extrémité les ailes du U sont prolongées, d'une part, par deux barrettes de contact destinées à enserrer élastiquement un organe de contact mâle correspondant tel qu'une languette ou circuit imprimé et, d'autre part, par deux languettes s'étendant de part et d'autre des barrettes de contact et destinées à protéger celles-ci, ledit organe étant caractérisé en ce que les languettes sont formées par un prolongement du bord libre de chaque barrette de contact, au voisinage des moyens de fixation à un conducteur électrique, chaque dit prolongement s'étendant sur toute la longueur de la barrette de contact correspondante et étant pliée pour s'étendre du côté de la face externe de ladite barrette correspondante.

On réalise ainsi un organe de contact électrique femelle qui est peu cher et qui offre une grande sécurité.

Suivant une autre caractéristique, chaque languette a une dimension légèrement plus grande que la barrette de contact correspondante et présente un rebord, les rebords des deux languettes se faisant vis à vis. Ainsi, les rebords délimitent l'épaisseur maximale de l'organe mâle pouvant être utilisé avec l'organe de contact femelle et les languettes présentent ainsi une bonne résistance mécanique.

Enfin, suivant une dernière caractéristique, le corps peut comporter entre les barrettes de contact une plaquette repliée pour s'étendre perpendiculairement à l'âme du U. On réalise ainsi d'une manière simple une butée limitant la profondeur d'introduction de l'organe mâle dans l'organe de contact femelle, selon l'invention. Egalement la plaquette peut constituer une butée limitant l'introduction du conducteur entre les moyens de fixation de celui-ci.

Si les moyens de fixation du conducteur sont noyés dans une matière isolante, la plaquette constitue une barrière pour ladite matière isolante.

L'invention va maintenant être décrite avec plus de détails en se référant à un mode de réalisation particulier donné à titre d'exemple seulement et représenté aux dessins annexés, dans lesquels :
Figure 1 est une vue en plan d'un flan découpé pour former l'organe de contact, selon l'invention.
Figure 2 est une vue en perspective montrant l'organe de contact en cours de pliage.
Figure 3 est une vue en perspective de l'organe de contact terminé.

L'organe de contact représenté aux figures est réalisé dans une bande de métal bonne conductrice de l'électricité et douée d'une certaine élasticité.

La bande est découpée pour présenter un corps 1 avec à une extrémité deux pattes 2 destinées à être serties sur un conducteur et au voisinage de ces deux pattes, deux autres pattes 4 destinées à être serties sur une extrémité dénudée dudit conducteur.

Du côté opposé aux pattes 2 le corps 1 est découpé pour présenter deux barrettes 6 et 7 et deux languettes 5 et 8 s'étendant parallèlement entre elles et sensiblement parallèlement à l'axe longitudinal du corps 1.

Entre les barrettes 6 et 7 est ménagée une large ouverture 9 dans le fond de laquelle est découpée une plaquette 10 destinée à constituer une butée.

La languette 5 comporte à son extrémité libre deux encoches 11 et est séparée de la barrette 6 par une fente 12 dont le fond forme une plus large entaille 13.

La languette 5, au voisinage de son extrémité libre, est pourvue d'une ouverture 14.

La languette 8 est séparée de la barrette 7 par une fente 17 dont le fond forme une large entaille 18.

La languette 8 est percée d'une ouverture 19 au voisinage de son extrémité libre qui comporte deux encoches 20.

Comme on le voit aux figures 2 et 3, le bord libre de la languette 5 est plié pour former un rebord 5a, tandis que la partie de l'extrémité libre située entre les deux encoches est pliée pour former un rebord 5b et le bord adjacent à la fente 12 est plié pour constituer un rebord 5c.

La barrette 6 est destinée à former l'une des barrettes de contact et a une longueur et une largeur correspondant à l'espace délimité par les rebords 5a, 5b et 5c.

La languette 8 est identique à la languette 5 et comporte des rebords 8a, 8b et 8c.

La barrette 7 a les mêmes dimensions que la barrette 6 et constitue la barrette de contact.

Le corps 1 est plié en U pour présenter une âme 1a et deux ailes 1b et 1c, tandis que la plaquette 10 est pliée à 90° de manière à s'étendre dans l'âme du U sensiblement perpendiculairement à celle-ci, les deux barrettes de contact 6 et 7 venant se situer l'une en regard de l'autre en prolongeant les ailes 1b et 1c et les faces en regard desdites barrettes étant connexes de manière que les extrémités libres divergent.

La languette 5 est pliée le long d'une ligne prolongeant la fente 12 de manière à s'étendre du côté de la face extérieure de la barrette de contact 6.

La languette 8 est pliée de la même manière que la languette 5 afin de s'étendre du côté de la face externe de la barrette de contact 7.

On réalise ainsi un organe de contact femelle qui offre une grande sécurité d'utilisation. En effet, lorsque cet organe est introduit dans un boîtier, les barrettes de contact 6 et 7 sont protégées et ne risquent pas d'être déformées. Grâce aux rebords 8a, 8b et 8c et 5a, 5b et 5c, on délimite un espace qui correspond à l'épaisseur à ne pas dépasser pour l'organe de contact mâle à insérer entre les barrettes de contact 6 et 7. L'organe de contact mâle peut être une simple languette ou un circuit imprimé et ledit organe de contact mâle peut aussi bien être introduit entre les barrettes de contact 6 et 7 dans l'axe de l'organe de contact femelle, selon l'invention,que par basculement, pivotement ou autre. Enfin, un tel organe de contact femelle peut facilement être verrouillé dans un logement d'un boîtier, celui-ci comportant des saillies ou butées coopérant avec les ouvertures 14, les rebords 8b, 5b ou les entailles 13 et 18.

Bien entendu, l'invention n'est pas limitée au mode de réalisation qui vient être décrit et représenté. On pourra y apporter de nombreuses modifications sans sortir pour cela du cadre de l'invention.

## Revendications

1. Organe de contact électrique femelle du type formé d'un corps (1) en une matière bonne conductrice de l'électricité et doué d'une certaine élasticité, ledit corps (1) étant découpé et plié pour affecter la forme d'un U avec une âme et deux ailes, une extrémité dudit corps (1) étant conformée pour présenter des moyens (2,4) pour sa fixation à un conducteur électrique, tandis qu'à son autre extrémité, les ailes du U sont prolongées, d'une part, par deux barrettes de contact (6, 7) destinées à enserrer élastiquement un organe de contact mâle correspondant tel qu'une languette ou circuit imprimé et, d'autre part, par deux languettes (5 et 8) s'étendant de part et d'autre des barrettes de contact (6,8) et destinées à protéger celles-ci caractérisé en ce que les languettes (5, 8) sont formées par un prolongement du bord libre de chaque barrette de contact (6,7), au voisinage des moyens de fixation à un conducteur électrique (2,4), chaque dit prolongement s'étendant sur toute la longueur de la barrette du contact (6,7) correspondante et étant pliée pour s'étendre du côté de la face externe de ladite barrette correspondante (6,7).

2. Organe de contact électrique femelle, selon la revendication 1, caractérisé en ce que chaque languette (5,8) a une dimension légèrement plus grande que la barrette de contact correspondante (6,7) et présente un rebord (5a, 5b, 5c, 8b, 8c) les rebords des deux languettes se faisant vis à vis.

3. Organe de contact électrique femelle, selon la revendication 1, caractérisé en ce que le corps (1) comporte entre les barrettes de contact (6,7) une plaquette (10) repliée pour s'étendre perpendiculairement à l'âme du U.

## Patentansprüche

1. Steckbuchsenartiges elektrisches Kontaktorgan von derjenigen Art, die aus einem Körper (1) aus einem elektrisch gut leitenden und mit einer gewissen Elastizität versehenen Material gebildet ist, wobei der genannte Körper (1) zugeschnitten und so gefaltet ist, daß er die Form eines U mit einem Steg und zwei Schenkeln annimmt, ein Ende des genannten Körpers (1) so geformt ist, daß Mittel (2, 4) für seine Befestigung an einem elektrischen Leiter zur Verfügung gestellt werden, und an seinem anderen Ende die Schenkel des U einerseits durch zwei Kontaktleisten (6, 7), die zum elastischen Einklemmen eines entsprechenden steckerartigen Kontaktorgans, beispielsweise einer Zunge oder gedruckten Schaltung, bestimmt sind, und andererseits durch zwei Zungen (5 und 8) verlängert sind, die sich beiderseits der Kontaktleisten (6, 7) erstrecken und dazu bestimmt sind, diese zu schützen, dadurch gekennzeichnet, daß die Zungen (5, 8) durch eine Verlängerung des freien Randes jeder Kontaktleiste (6, 7), den Mitteln (2, 4) zur Befestigung an einem elektrischen Leiter benachbart, gebildet sind, wobei jede der genannten Verlängerungen sich über die gesamte Länge der entsprechenden Kontaktleiste (6, 7) erstreckt und so gefaltet ist, daß sie sich an der Seite der Außenfläche der entsprechenden, genannten Leiste (6, 7) erstreckt.

2. Steckbuchsenartiges elektrisches Kontaktorgan nach Anspruch 1, dadurch gekennzeichnet, daß jede Zunge (5, 8) eine etwas größere Abmessung als die entsprechende Kontaktleiste (6, 7) besitzt und einen umgebogenen Rand (5a, 5b, 5c, 8b, 8c) aufweist, wobei die Ränder der zwei Zungen einander gegenüberstehen.

3. Steckbuchsenartiges elektrisches Kontaktorgan nach Anspruch 1, dadurch gekennzeichnet, daß der Körper (1) zwischen den Kontaktleisten (6, 7) ein Plättchen (10) aufweist, das so umgebogen ist, daß es sich senkrecht zum Steg des U erstreckt.

## Claims

1. A female electric contact terminal of the type formed by a body (1) made from a material which is a good conductor of electricity and endowed with a certain elasticity, said body (1) being cut and bent to produce a U-shape with a core and two wings, one end of said body (1) being formed to have means (2, 4) for its attachment to an electric conductor, whereas at its other end the wings of the U are extended, firstly by two contact bars (6, 7) intended to enclose elastically a corresponding male contact terminal such as a blade terminal or a printed circuit and secondly by two blade terminals (5 and 8) extending on both sides of the contact bars (6, 8) and intended to protect them,
**characterised in that** the blade terminals (5, 8) are formed by an extension of the free edge of each contact bar (6, 7), in the vicinity of means for attachment to an electric conductor (2, 4), each said extension extending over the entire length of the corresponding contact bar (6, 7) and being bent so that it extends from the outer face of said corresponding bar (6, 7).

2. A female electric contact terminal according to Claim 1, **characterised in that** each blade terminal (5, 8) has a dimension which is slightly greater than the corresponding contact bar (6, 7) and has a shoulder (5a, 5b, 5c, 8b, 8c), the shoulders of the two blade terminals being opposite one another.

3. A female electric contact terminal according to Claim 1, **characterised in that** between the contact bars (6, 7) the body (1) comprises a tab (10) which is bent so that it extends perpendicular to the web of the U.
